# EUROPÄISCHE PATENTSCHRIFT

(11) **EP 2 466 011 B1**
(45) Veröffentlichungstag und Bekanntmachung des Hinweises auf die Patenterteilung: **26.02.2014**
(21) Anmeldenummer: 11009895.1
(22) Anmeldetag: 15.12.2011
(51) Int. Cl.: E01F 8/02

(54) **Gabione für Schallschutzwände**
Gabion for a noise barrier
Gabion pour une mur anti-bruit

(30) Priorität: 17.12.2010 DE 202010016742 U; 08.04.2011 DE 202011005024 U
(43) Veröffentlichungstag der Anmeldung: 20.06.2012
(73) Patentinhaber: Bauunternehmen Deutschle GmbH & Co. KG, 91183 Abenberg (DE)
(72) Erfinder: Deutschle, Wolfgang, 91183 Abenberg (DE)
(74) Vertreter: Gallo, Wolfgang

(56) Entgegenhaltungen:
- EP-A2- 1 186 719
- DE-A1- 19 652 636
- DE-A1-102007 037 339
- FR-A1- 2 902 808
- KR-B1- 100 988 774

## Beschreibung

Die Erfindung betrifft eine Gabione mit besonders gut schallabsorbierenden Eigenschaften zum Aufbau von Schallschutzwänden. Insbesondere betrifft die Erfindung eine Gabione zur Errichtung niedriger, aber doch sehr effizienter Schallschutzwände.

Gabionen sind aus Drahtgittermaterial gefertigte Behälter, die mit Füllmaterial gefüllt sind.

Schallschutzwände sind insbesondere entlang von Verkehrswegen erforderlich, entlang derer durch Kraftfahrzeuge oder Eisenbahnfahrzeuge Lärm erzeugt wird.

Im Gegensatz zu Straßenlärm, der zum größten Teil nicht von Roll- und Windgeräuschen, sondern von Motorgeräuschen herrührt, insbesondere von Lastwagenmotoren, entsteht der Lärm entlang von Bahnstrecken in der Hauptsache durch die Fahrgeräusche beim Zusammenwirken von Rädern und Schienen, die besonders bei schnell fahrenden Zügen und bei schweren Güterzügen sehr hoch sind. Motorgeräusche entstehen zwar bei schweren Diesellokomotiven auch in nicht unerheblichem Ausmaß, aber Motorengeräusche elektrischer Triebfahrzeuge an elektrisch betriebenen Eisenbahnstrecken sind im Vergleich zu den übrigen entstehenden Fahrgeräuschen eher vernachlässigbar.

Lärmschutzwände haben naturgemäß auch einen Nachteil, der darin besteht, dass sie die Landschaft verunstalten und den Insassen von Fahrzeugen von mit Lärmschutzwänden versehenen Verkehrswegen vollständig die Sicht nehmen, weshalb solche Lärmschutzwände von Fahrzeuginsassen als sehr öde empfunden werden.

Gerade entlang von Eisenbahnstrecken, wo lärmende Fahrgeräusche im wesentlichen nur im Bereich des Zusammenwirkens von Rädern und Schienen erzeugt werden, ist es daher wünschenswert, niedrige Lärmschutzwände vorzusehen, die zwar den im Rad-SchienenBereich erzeugten Lärm wirksam abfangen und dämpfen, andererseits aber den Fahrgästen von Reisezügen die Sicht nicht nehmen und auch sonst nicht aufgrund ihrer Höhe eine Verschandelung der Landschaft bewirken.

Aus der EP-1 612 331 B1 und der EP-1 612 332 B1 sind Steinkörbe zur Erstellung einer Schallschutzwand bekannt, deren Innenraum in mindestens zwei mit Schüttgut gefüllte Abteilungen geteilt ist, von denen mindestens die der Schallquelle abgewandte Abteilung mit Steinen gefüllt ist, und die Abteilungen durch eine Transmissionssperre in Form einer im wesentlichen luftundurchlässigen festen Platte getrennt sind. Dabei ist nach der EP-1 612 331 B1 vorgesehen, dass die Transmissionssperre Schlitze aufweist, in die Gitterstäbe der Drahtgitterwände des Steinkorbs eingreifen, und im Falle der EP-1 612 332 B1 ist vorgesehen, dass der Transmissionssperre eine Absorberplatte zugeordnet ist, die eine geringere Dichte als die Transmissionssperre aufweist.

Diese bekannten Schallschutzwand-Steinkörbe erscheinen aber zum Erreichen des vorstehend beschriebenen Zwecks als bei weitem nicht hinreichend geeignet.

Es ist weiterhin aus der DE 10 2009 037339 eine Schallschutz-Gabione bekannt, welche eine Lavasteinschotter-Füllung und einen sich daran anschließenden Betonkern umfasst.

Aufgabe der Erfindung ist es daher, eine Gabione zu schaffen, die in Bezug auf die erzielte Schallschutzwirkung besonders effektiv ist, damit auch bei Errichtung nur niedriger Schallschutzwände eine hohe Schallschutzwirkung erzielt wird.

Diese Aufgabe wird durch die im Anspruch 1 angegebene Gabione gelöst.

Vorteilhafte Ausgestaltungen der erfindungsgemäßen Gabione, insbesondere auch im Hinblick auf die Verwendung entlang von Eisenbahnstrecken, sind Gegenstand der Unteransprüche.

Erfindungsgemäß ist die vorgeschlagene Gabione als Mehr-Kammer-System mit mindestens zwei Kammern bzw. Abteilungen ausgebildet, wobei eine Füllung in der ersten, der Schallquelle zugewandten Kammer der Schallabsorption dient und in der nachfolgenden zweiten Kammer ein Betonkern angeordnet ist, der aufgrund seiner Masse und seiner geschlossnen kompakten Ausbildung der Schalldämmung dient. Vorzugsweise ist die erfindungsgemäße Gabione als Drei-Kammer-System ausgebildet und hat einen Betonkern in der mittleren Kammer, der die Funktion der Schalldämmung wahrnimmt. In der der Schallquelle (Eisenbahngleis) zugewandten Kammer ist eine Steinfüllung aus frostsicherem Lavaschotter mit einer Rohdichte von bis zu 1.000 kg pro Kubikmeter vorgesehen, die von dem Betonkern durch eine Absorbermatte aus Polyesterfasern getrennt ist, die UV-stabil und verrottungssicher ausgerüstet ist.

In der von der Schallquelle abgewandten Kammer ist eine Steinfüllung vorgesehen, die aus frostsicherem Dolomitstein oder anderem frostsicheren Gestein bestehen kann. Diese von der Schallquelle abgewandte Steinfüllung dient hauptsächlich der Sichtflächengestaltung.

Die erfindungsgemäße Gabione kann auch symmetrisch aufgebaut sein und beiderseits eines mittig angeordneten Betonkerns in jeder der beiden äußeren Kammern eine Steinfüllung aus frostsicherem Lavaschotter mit einer Rohdichte von bis zu 1.000 kg pro Kubikmeter haben, die von dem Betonkern jeweils durch eine Absorbermatte aus Polyesterfasern mit UV-stabiler und verrottungssicherer Ausrüstung getrennt ist. Damit kann eine Schallschutzwand aufgebaut werden, die von beiden Seiten her schallschluckend und sehr stark schalldämmend ausgebildet ist.

Eine solche beidseitig schallschluckende Schallschutzwand kann bei mehrgleisigen Bahnanlagen zwischen benachbarten Gleisen aufgebaut werden, so dass Lärm von einen und vom anderen Gleis durch die beidseitig schallabsorbierende Lärmschutzwand abgefangen wird.

Die erfindungsgemäße Gabione kann zur Herstellung einer niedrigen Lärmschutzwand sehr nahe am Gleis entlang einer Eisenbahnstrecke versetzt werden. Der in der mittleren Kammer befindliche Betonkern kann an seiner Unterseite mit Aussparungen versehen sein, oder etwas oberhalb der Unterseite der Gabione endigen, indem der darunter liegende Bereich ebenfalls mit Steinschotter gefüllt ist, um die Gleisentwässerung im Bereich des vorhandenen Gleisschotterbetts nicht zu behindern. Des weiteren können im unteren Bereich der Gabione Durchlässe für Kleintiere vorgesehen sein. Die Oberseite der Gabione ist begehbar ausgestaltet.

Gerade wenn die Lärmschutzwand als niedrige Lärmschutzwand ausgeführt sein soll, um möglichst wenig das Landschaftsbild zu stören, ist es wichtig, sie möglichst nahe an der Schallquelle, also insbesondere bei Eisenbahnstrecken nahe am Gleis anzuordnen. Denn die Wirksamkeit einer niedrigen Lärmschutzwand hängt neben ihrer Fähigkeit, Schall zu absorbieren und zu dämmen, davon ab, dass der Schall nicht bereits vor Erreichen der Schallschutzwand nach oben über diese strahlt. Deshalb ist es bei mehrgleisigen Bahnanlagen von großer Bedeutung, solche Schallschutzwände auch zwischen benachbarten Gleisen zu errichten, um diesem Kriterium Rechnung zu tragen. Solche Schallschutzwände zwischen benachbarten Gleisen müssen dann, wie oben erwähnt, beidseitig schallabsorbierend ausgeführt sein.

Zwei Ausführungsbeispiele einer Gabione nach der Erfindung sind in den anliegenden schematischen Zeichnungen dargestellt und werden im Folgenden näher beschrieben. In den Zeichnungen zeigt:
- Fig. 1: im Querschnitt eine Gabione zum Aufbau einer einseitig schallbeaufschlagten Schallschutzwand, und
- Fig. 2: eine Gabione zum Aufbau einer beidseitig schallabsorbierenden Schallschutzwand.

Fig. 1 zeigt im Querschnitt in schematisierter Darstellung eine Gabione zum Aufbau einer Schallschutzwand für einseitige Schallbeaufschlagung mit einem Drahtgitterkorb 1 mit Seitenwänden 11, 12 und einem Boden 13.

Das Innere des Gabionenkorbs ist zwischen der dem Schall S zugewandten Seitenwand 11 und der dem Schall S abgewandten Seitenwand 12 in drei Kammern oder Bereiche A, B und C vertikal unterteilt. Die Unterteilung erfolgt zweckmäßig durch trennende Drahtgitterwände 14. Sie kann auch durch den selbst an Trennwand wirkenden Betonkern erfolgen.

Die mittlere Kammer B wird von einem Betonkern 2 eingenommen. Dieser übernimmt aufgrund seiner Masse und Dichte die Funktion der Schalldämmung und hat dazu eine ausreichende Dicke. Der Betonkern kann bereits im Werk hergestellt werden, was vielfach zweckmäßiger ist, da im Werk eine industrielle Fertigung möglich ist und ein Transport von Beton zur Baustelle und die Verteilung des Betons an der Baustelle dann nicht notwendig ist. Im Werk kann die Gabione fix und fertig, also auch mit ihren sonstigen, nachstehend noch beschriebenen Bestandteilen hergestellt werden, so dass die fertigen Gabionen dann nur noch zur Baustelle transportiert und dort versetzt zu werden brauchen.

In den Betonkern können auch zwei oder mehr Hebeanker 21 eingegossen werden, über welche die fertige Gabione anhebbar ist. Die Hubkräfte werden dabei über den Betonkern und die darin integrierten Drahtgitterwände 14 auf die Bodenwand und die angrenzenden Seitenwände übertragen, mit denen die Drahtgitterwände 14 verbunden sind.

Die Schalung für das Gießen des Betonkerns 2 im Werk kann auch dadurch verbessert werden, daß Fasermatten an der Innenseite oder der Außenseite der kammertrennenden Drahtgitterwände angelegt werden, um zu verhindern, daß größere Mengen flüssigen Betons seitwärts in die benachbarten Kammern eindringen. Werden solche Fasermatten an die Innenseiten der Drahtgitterwände 14 angelegt, kann der Betonkern 2 schon vor dem Füllen der äußeren Kammern A und C gegossen werden. Das Integrieren der Drahtgitterwände 14 in den Betonkern 2 findet auch dann statt, weil der Beton aufgrund seines Gewichts die Matten in den Drahtgittermaschen jeweils auswärts drückt und damit eine vollflächige Verzahnung des Betonkerns mit diesen Drahtgitterwänden herstellt. Bei Herstellung des Betonkerns 2 im Werk kann natürlich die Schalung für das Gießen des Betonkerns vorzugsweise mit Schalbrettem erfolgen, die zu diesem Zweck zeitweilig in den Gabionenkorb eingestellt werden. Schließlich ist es auch möglich, einen Betonkern separat herzustellen und in die betreffende Kammer des Gabionenkorbs einzustellen.

Außerdem können Zuganker (nicht dargestellt) zwischen den Längsseitenwänden der Gabione eingebaut werden, die dann ebenfalls in den Betonkern 2 integriert werden und nicht nur zur Aussteifung der Gabione beitragen, sondern auch Hebekräfte übertragen.

Die dem Schall S zugewandte Kammer A enthält eine Füllung 3 aus frostsicherem Lavaschotter mit einer Rohdichte von bis zu 1.000 kg pro Kubikmeter. Die Dicke der Lavaschotterschicht beträgt vorzugsweise mindestens etwa 20 cm, und der Lavaschotter hat vorzugsweise eine Größe von 30/56 mm. Diese Lavaschotterfüllung 3 ist von dem Betonkern 2 durch eine Absorbermatte 4 aus Polyesterfasern getrennt, die eine Dicke von mindestens etwa 50 mm hat und UV-stabil und verrottungsfest ausgerüstet ist. Die Absorbermatte hat vorzugsweise eine Rohdichte von etwa 20 kg pro Kubikmeter. Sie dient dazu, den von der Lavaschotterfüllung 2 schon gebrochenen und gestreuten Schall weitgehend zu absorbieren, bevor dieser bei dem Betonkern 2 ankommt.

Die vom Schall S abgewandte Kammer C enthält eine Steinschotterfüllung 5, vorzugsweise aus einem frostsicheren Dolomitsteinbruch oder anderem Steinbruch mit der Größe 60/120 oder auch 30/120. Die Dicke dieser Steinschotterfüllung 5 kann etwa 30 cm betragen.

Die Gesamttiefe (Abmessung zwischen den dem Schall zugewandten bzw. abgewandten Seitenwänden 11 und 12) kann etwa 75 cm betragen, wobei dann der Betonkern 2 in der mittleren Kammer B eine Dicke von etwa 20 cm hätte. Diese Maße sollten nicht unterschritten werden. Eine breitere Ausführung der Gabione und insbesondere ihrer funktionellen Schichten in den Kammern A und B verbessert die Schallschutzwirkung und ist daher grundsätzlich wünschenswert, wenn nicht Platzverhältnisse und Kostengründe Grenzen setzen.

Die Gabionen werden werksbefüllt, also schon im Werk einbaufertig hergestellt.

Wie oben schon gesagt, kann der Betonkern 2 unten etwas oberhalb der Bodenwand 13 des Drahtgitterkorbs endigen, indem der untereste Bereich der mittleren Kammer B mit Schotter oder dergleichen gefüllt ist. Dadurch kann eine Entwässerung realisiert werden, so daß Niederschlagswasser von einer Seite der Gabione zur anderen Seite in deren unterem Bereich hindurchsickern kann. Es können aber auch in den Betonkern an dessen unterem Ende Rohre oder sonstige Kanäle integriert sein, um eine Entwässerung, also einen Wasserdurchtritt von einer Seite des Betonkerns zu dessen anderer Seite, zu ermöglichen.

Weiter kann die Gabione in ihrem unteren Bereich mit Durchlassöffnungen für Kleintiere versehen sein. Dazu wird vorzugsweise ein sich über die Breite der Gabione erstreckender Hohlkasten 6 eingesetzt, der an seinen beiden den Seitenwänden 11, 12 zugewandten Enden offen ist. In dem Bereich des Hohlkastens 6 werden die Seitenwände 11, 12 ausgeschnitten, indem die Drähte dort einfach abgezwickt werden. Der Hohlkasten selbst kann in beliebiger Form ausgebildet sein, beispielsweise als Rechteckkasten, der eine Bodenwand, eine Deckwand und zwei Seitenwände haben kann, oder der nur als U-Körper ausgebildet und kopfstehend eingebaut ist, also keine Bodenwand hat, oder er kann als Tunnelbogen oder auch als Rohrkörper ausgeführt sein.

Wie Fig. 1 zeigt, ist auf der Oberseite der Gabione ein trittsicheres Gitter 7 gebildet, das auch als Laufsteg ausgebildet sein kann. Eine Gabionenreihe kann damit entlang eines Bahngleises als begehbarer Laufsteg dienen.

Fig. 2 zeigt im Querschnitt in schematisierter Darstellung ähnlich Fig. 1 eine Gabione für beidseitig schallabsorbierende Schallschutzwände, wie sie insbesondere zwischen benachbarten Bahngleisen errichtet werden können, wiederum mit einem Drahtgitterkorb 1 mit Seitenwänden 11, 12 und einem Boden 13.

Das Innere des Gabionenkorbs ist wiederum in drei Kammern oder Bereiche unterteilt, die in Fig. 2 mit A, B, A bezeichnet sind, weil die beiden äußeren Kammern identisch ausgebildet und gefüllt sind, nur lediglich spiegelbildlich zueinander. Damit unterscheidet sich diese Gabione von der in Fig. 1 gezeigten Gabione, wo die dritte Kammer bzw. der dritte Bereich mit C bezeichnet ist und mit einer Steinschotterfüllung versehen ist, die auf der Schall abgewandten Seite liegt.

Bei der Gabione nach Fig. 2 ist die mittlere Kammer B ebenso wie bei der Ausführungsform nach Fig. 1 durch einen Betonkern 2 eingenommen, und die beiderseits dieser mittleren Kammer B befindlichen gleichen Kammern A sind ebenso ausgebildet und gefüllt wie die Kammer A bei der Ausführungsform nach Fig. 1. Sie enthalten also jeweils eine Lavaschotterfüllung 3, die von dem Betonkern 2 durch eine Absorbermatte 4 getrennt ist.

Wie schon im allgemeinen Teil der Beschreibung oben ausgeführt, hat die erfindungsgemäße Gabione mindestens zwei Kammern bzw. Bereiche. Bei dem oben unter Bezugnahme auf Fig. 1 beschriebenen Ausführungsbeispiel für eine einseitig schallbeaufschlagte Schallschutzwand genügen grundsätzlich die Kammern bzw. Bereiche A und B zur Wahrnehmung der notwendigen Funktionen der Schallabsorption in der dem Schall zugewandten Kammer A und der Schalldämmung durch den Betonkern 2 in der Kammer B. Die dort dargestellte und beschriebene Steinschotterfüllung 5 in der dritten Kammer C ist grundsätzlich verzichtbar. Sie dient in der Hauptsache der optischen Gestaltung, aber durch das Gewicht der Steinschotterfüllung auch der Bereitstellung von Masse zum einen mit der Funktion der Herstellung der Standsicherheit der Schallschutzwand ohne übermäßige Dicke des Betonkerns, zum anderen aber auch im Hinblick auf die Schalldämpfungsfunktion in Ergänzung zum Betonkern. Beide Funktionen der Steinschotterfüllung können durch Wählen einer ausreichenden Dicke des Betonkerns 2 mit übernommen werden. Wo also keine Ansprüche an die Sichtfläche auf der vom Schall abgewandten Seite gestellt werden, kann die Außenfläche des Betonkerns naturbelassen werden oder mit Farbe gestrichen als Sichtfläche genügen.

In einem solchen Fall kann die Gabione auch dadurch hergestellt werden, dass der die erste Kammer A bildende Gabionenkorb so in den Betonkern eingegossen ist, dass er auf der vom Schall abgewandten Seite nicht aus dem Betonkern herausragt, sondern nur auf der dem Schall zugewandten Seite aus dem Betonkern herausragt und zur Aufnahme der die Schallabsorption bewerkstelligenden Lavaschotterfüllung und Absorbermatte dient. Die Sichtfläche wird dann durch eine glatte Betonfläche gebildet.

Die Lavaschotterfüllung bewirkt aufgrund ihrer Porosität eine sehr gute Schallabsorption. Sie hat eine Rohdichte bis zu etwa 1000 kg pro Kubikmeter, wie oben angegeben, um die Schallabsorption zu optimieren. Versuche haben ergeben, dass bei Verwendung von Lavaschotter mit einer Rohdichte von ca. 1000 kg pro Kubikmeter mit der im Ausführungsbeispiel nach Fig. 1 angegebenen bevorzugten Dicke bereits eine Schalldämpfung von 10 dB erzielt wird.

## Patentansprüche

1. Schallschutz-Gabione zum Aufbau niederer, durch eine Gabionenreihe gebildeter Schallschutzwände, die mindestens teilweise aus einem Drahtgitterkorb mit Seitenwänden (11, 12) und einer Bodenwand (13) besteht, wobei das Innere der Gabione in mindestens zwei Kammern oder Bereiche (A, B) unterteilt ist, wovon eine auf der dem Schall zuzuwendenden Seite der Gabione angeordnete Kammer (A) mit einer Lavaschotterfüllung (3) gefüllt ist und an die sich auf ihrer dem Schall abgewandten Seite ein in einer weiteren Kammer (B) oder ein in einem sich an die erstere Kammer (A) anschließenden Bereich angeordneter Betonkern (2) anschließt,
**dadurch gekennzeichnet, dass**
die Gabione als versatzfertiges Schallschutzwand-Bauelement werkseitig hergestellt und mit werkseitig eingebrachten Füllungen ausgebildet ist,
die Lavaschotterfüllung (3) in der ersteren Kammer (A) eine Rohdichte von bis zu 1.000 kg pro Kubikmeter hat,
in der ersteren Kammer (A) außerdem eine die darin befindliche Lavaschotterfüllung (3) von dem Betonkern (2) trennende Absorbermatte (4) eingelegt ist, die eine Dicke von mindestens etwa 50 mm hat,
und eine Deckwand der Gabione durch ein trittfestes Gitter oder einen Gitterrost (7) gebildet ist, der als Laufsteg dienen kann.

2. Gabione nach Anspruch 1, wobei sich auf der schallabgewandten Seite des Betonkerns (2) eine weitere Kammer (C) anschließt, die mit einer Steinschotterfüllung (5) gefüllt ist.

3. Gabione nach Anspruch 1, wobei auf der von der ersteren Kammer (A) abgewandten Seite des Betonkerns (2) eine weitere Kammer (A) anschließt, die ebenso wie die erstere Kammer (A) mit einer Lavaschotterfüllung (3) sowie einer diese von dem Betonkern (2) trennende Absorbermatte (4) gefüllt ist.

4. Gabione nach einem der Ansprüche 1 bis 3, wobei die Absorbermatte (4) aus Polyesterfasern besteht.

5. Gabione nach einem der Ansprüche 1 bis 4, wobei der Drahtgitterkorb durch in den Betonkern (2) eingegossene Elemente integral mit dem Betonkern ausgebildet ist.

6. Gabione nach einem der Ansprüche 1 bis 5, wobei der Betonkern (2) entweder in seinem untersten Bereich mit integrierten Wasserdurchtrittsöffnungen oder Wasserdurchtrittskanälen ausgebildet ist oder etwas oberhalb der Bodenwand (13) der Gabione endigt und der Raum zwischen Bodenwand und dem unteren Ende des Betonkerns mit Steinschotter oder einem anderen wasserdurchlässigem Material gefüllt ist.

7. Gabione nach einem der Ansprüche 1 bis 6, wobei im unteren Bereich der Gabione mindestens ein Kleintierdurchlaß in Gestalt einer sich durch die gesamte Tiefe der Gabione erstreckende Queröffnung durch einen eingebauten, an seinen die Seitenwänden (11, 12) der Gabione zugewandten Enden offenen Kasten (6) oder Rohrkörper gebildet ist.

8. Gabione nach einem der Ansprüche 1 bis 7, wobei in den Betonkern (2) Hebeanker (21) oder ein Hebebügel oder dgl. eingebaut sind bzw. ist.

9. Gabione nach einem der Ansprüche 1 bis 8, wobei zwischen den Längsseitenwänden (11, 12) mit diesen verbundene Zuganker verlaufen, die sich durch den Betonkern (2) erstrecken und mit diesem verbunden sind.

10. Gabione nach einem der Ansprüche 1 bis 9, wobei die Absorbermatte (4) eine Rohdichte von etwa 20 kg pro Kubikmeter hat.

11. Gabione nach einem der Ansprüche 1 bis 10, wobei die Lavaschotterfüllung (3) eine Korngröße von etwa 30/56 mm hat.

12. Gabione nach einem der Ansprüche 1 bis 11, wobei die Lavaschotterschicht (3) eine Dicke von mindestens 20 cm hat.

## Claims

1. Noise barrier gabion for the construction of low noise barriers formed by a row of gabions, the gabion consisting at least in part of a wire mesh basket having side walls (11, 12) and a bottom wall (13), wherein the interior of the gabion is divided into at least two chambers or regions (A, B), of which one chamber (A) arranged on the side of the gabion destined to face the sound source is filled with a filling of lava gravel (3), and is followed, on its side facing away from the sound source, by a concrete core (2) arranged in an additional chamber (B) or in a range following the first chamber (A),
**characterised in that**
the gabion is manufactured on the manufacturing site as a ready-to-use noise barrier element and configured with the fillings provided on the manufacturing site,
that the filling of lava gravel (3) in the first chamber (A) has a bulk density of up to 1,000 kg per cubic meter,
that, in the first chamber (A), an absorber mat (4) separating the filling of lava gravel (3) from the concrete core (2) is further provided, the mat having a thickness from at least about 50 mm, and
that a cover wall of the gabion is configured as a treadable grate or as a grid (7) that can serve as a catwalk.

2. Gabion according to claim 1, wherein, on the side of the concrete core (2) facing away from the sound source, an additional chamber (C) follows that is filled with a gravel-stone filling (5).

3. Gabion according to claim 1, wherein, on the side of the concrete core (2) facing away from the first chamber (A), another chamber (A) follows, which is also filled with a lava gravel filling (3), like the first chamber (A), as well as with an absorber mat (4) separating the latter from the concrete core (3).

4. Gabion according to any one of claims 1 to 3, wherein the absorber mat (4) consists of polyester fibers.

5. Gabion according to any one of claims 1 to 4, wherein the wire mesh basket is formed integrally with the concrete core (2) by means of elements embedded into the concrete core.

6. Gabion according to any one of claims 1 to 5, wherein the concrete core (2) is either formed with integrated water passage openings or water passage channels in its lowermost section, or ends slightly above the bottom wall (13) of the gabion, and the space between the bottom wall and the lower end of the concrete core is filled with gravel stone or another material permeable to water.

7. Gabion according to one of claims 1 to 6, wherein, in the lower range of the gabion, at least one underpassing for small animals is formed, in the shape of a transverse opening through an embedded chest (6) or tubular body open on its side walls (11, 12) facing the gabion, the transverse opening extending through the whole depth of the gabion.

8. Gabion according to any one of claims 1 to 7, wherein lifting anchors (21) or a lifting sling bar or the like is/are embedded in the concrete core (2).

9. Gabion according to any one of claims 1 to 8, wherein tie-rods extend between and are connected to the longer side walls (11, 12), the tie-rods extending through and being connected to the concrete core (2).

10. Gabion according to any one of claims 1 to 9, wherein the absorber mat (4) has a bulk density of about 20 kg per cubic meter.

11. Gabion according to any one of claims 1 to 10, wherein the filling of lava gravel (3) has a particle size of about 30/56 mm.

12. Gabion according to any one of claims 1 to 11, wherein the layer of lava gravel (3) has a thickness of at least 20 cm.

## Revendications

1. Gabion anti-bruit pour la construction des murs bas anti-bruit consistant en une rangée des gabions, le gabion consistant au moins partiellement en un récipient-grille avec des parois latérales (11, 12) et une paroi de fond (13), l'intérieur du gabion étant divisé en au moins deux chambres ou régions (A, B), dont l'une chambre (A) disposée au côté du gabion tourné vers le source de bruit est remplie avec un remplissage en gravier à lave (3), et à celle-ci s'ajoute, à son côté opposé au bruit, un noyau de béton (2) disposé dans une autre chambre (B) ou dans une région s'ajoutant à la première chambre (A),
**caractérisé en ce que**
le gabion est produit en usine en tant qu'élément anti-bruit prêt à la pose et est configuré avec des remplissages prévus en usine,
**en ce que** le remplissage en gravier à lave (3) dans la première chambre (A) présente une densité apparente de jusqu'à 1.000 kg par mètre cube,
**en ce que**, dans la première chambre (A), une natte d'absorption (4) séparant le remplissage en gravier à lave (3) y prévu du noyau de béton (2) est en outre disposée, la natte présentant une épaisseur d'au moins environ 50 mm, et
**en ce qu'**une paroi de plafond du gabion est configurée sous forme de grille sur laquelle on peut marcher, ou sous forme de caillebotis (7) qui peut servir de passerelle.

2. Gabion selon la revendication 1, dans lequel une autre chambre (C) s'ajoute au côté du noyau de béton (2) opposé au bruit, la chambre étant remplie avec un remplissage en pierraille (5).

3. Gabion selon la revendication 1, dans lequel une autre chambre (A) s'ajoute au côté du noyau de béton (2) opposé à la première chambre (A), l'autre chambre étant remplie, comme la première chambre (A), avec un remplissage en gravier à lave (3) et avec une natte d'absorption (4) séparant ledit remplissage du noyau de béton (2).

4. Gabion selon l'une quelconque des revendications 1 à 3, dans lequel la natte d'absorption (4) consiste en fibres de polyester.

5. Gabion selon l'une quelconque des revendications 1 à 4, dans lequel le récipient-grille est formé intégralement avec le noyau de béton (2) au moyen des éléments intégrés dans le noyau de béton.

6. Gabion selon l'une quelconque des revendications 1 à 5, dans lequel soit le noyau de béton (2) est configuré avec des orifices ou canaux de passage d'eau intégraux, ou le noyau se termine un peu au dessus la paroi de fond (13) du gabion, et l'espace entre la paroi de fond et l'extrémité inférieure du noyau de béton est rempli avec pierraille ou un autre matériel perméable à l'eau.

7. Gabion selon l'une quelconque des revendications 1 à 6, dans lequel, dans la région inférieure du gabion, au moins un passage pour petits animaux est formé, le passage étant sous forme d'une ouverture transversale à travers d'une caisse (6) ou un corps de tube ouvert(e) à ses extrémités tournées vers les parois latérales (11, 12) du gabion, l'ouverture s'étendant à travers de toute la profondeur du gabion.

8. Gabion selon l'une quelconque des revendications 1 à 7, dans lequel des ancrages de levage (21) ou un étrier de levage ou analogues est/sont intégré(s) dans le noyau de béton (2).

9. Gabion selon l'une quelconque des revendications 1 à 8, dans lequel des tiges d'ancrage s'étendent entre et sont connectées avec les parois latérales longitudinales (11, 12), les tiges s'étendant à travers et étant connectées avec le noyau de béton (2).

10. Gabion selon l'une quelconque des revendications 1 à 9, dans lequel la natte d'absorption (4) présente une densité apparente d'environ 20 kg par mètre cube.

11. Gabion selon l'une quelconque des revendications 1 à 10, dans lequel le remplissage en gravier à lave (3) présente une granulométrie d'environ 30/56 mm.

12. Gabion selon l'une quelconque des revendications 1 à 11, dans lequel la couche de gravier à lave (3) présente une épaisseur d'au moins 20 cm.
